# EUROPÄISCHE PATENTSCHRIFT

(11) **EP 1 679 283 B1**
(45) Veröffentlichungstag und Bekanntmachung des Hinweises auf die Patenterteilung: **13.02.2008**
(21) Anmeldenummer: 05112074.9
(22) Anmeldetag: 13.12.2005
(51) Int. Cl.: B66D 1/54, B66B 5/00

(54) **Treibscheibenschutz**
Traction sheave protection
Dispositif de protection de poulie motrice

(30) Priorität: 13.12.2004 DE 102004060094
(43) Veröffentlichungstag der Anmeldung: 12.07.2006
(73) Patentinhaber: Stingl GmbH, 74182 Obersulm-Willsbach (DE)
(72) Erfinder: de Regt, Michel, 2522, Den Haag (NL)
(74) Vertreter: Thews, Karl

(56) Entgegenhaltungen:
- WO-A-20/04013029
- PATENT ABSTRACTS OF JAPAN Bd. 017, Nr. 459 (M-1467), 23. August 1993 (1993-08-23) -& JP 05 105365 A (MITSUBISHI DENKI BILL TECHNO SERVICE KK; others: 01), 27. April 1993 (1993-04-27)

## Beschreibung

Die Erfindung bezieht sich auf eine Schutzvorrichtung für den Ein- oder Auslaufbereich eines Zugmittels an einer Treibscheibe oder Umlenkrolle eines an einem Träger gelagerten Zugmittelantriebs, mit einer Schutzkralle, wobei die Schutzkralle über eine Haltevorrichtung gelagert ist.

Es sind bereits zahlreiche solcher Schutzvorrichtungen mit einer Schutzkralle für Zugmittelantriebe bekannt. Eine solche Schutzvorrichtung ist zum Beispiel aus der JP-A-05 105 365 bekannt.

Der Erfindung liegt die Aufgabe zugrunde, eine Schutzvorrichtung derart auszubilden und anzuordnen, dass sie an verschiedenen Modellen von Zugmittelantrieben montiert werden kann und die Sicherheit erhöht.

Gelöst wird die Aufgabe erfindungsgemäß dadurch, dass die Haltevorrichtung mindestens eine an dem Träger versetz- und/oder verschiebbar anzuordnende Basisplatte, mindestens eine an der Basisplatte versetz- und/oder verschiebbar angeordnete Aufnahme und mindestens ein an der Aufnahme versetz- und/oder verschiebbar angeordnetes Schiebeelement aufweist, wobei die Schutzkralle mittel- oder unmittelbar am Schiebeelement schwenk- und/oder versetzbar angeordnet ist.

Durch eine solche mehrgliedrige Ausbildungsweise kann die Schutzvorrichtung nicht nur im Vorfeld in gewissen Bereichen flexibel an die Gegebenheiten des jeweiligen Zugmittelantriebs angepasst, sondern auch vor Ort der Montage manuell angepasst werden. Die einzelnen Glieder der Haltevorrichtung können unabhängig von dem Zugmittelantrieb und unabhängig voneinander hergestellt werden und weisen jeweils einen in ihrer Grundform einfachen und konventionellen Aufbau auf.

Vorteilhaft ist es hierzu, dass die Basisplatte mindestens in Richtung einer Längsachse des Trägers versetz- und/oder verschiebbar gelagert und festsetzbar ist. Dadurch wird gewährleistet, dass die Schutzvorrichtung universell an fast allen Arten von Zugmittelantrieben einsetzbar ist, da fast alle Zugmittelantriebe auf Trägern gelagert sind. Eine speziell Anpassung der Haltevorrichtung an den Aufbau des Zugmittelantriebs entfällt.

Es ist ferner vorgesehen, die Basisplatte auf einem Betonsockel oder einem ähnlichen Fundament zu befestigen, dass nicht unbedingt als Lager für den Zugmittelantrieb dienen muss. Diese Lösung umfasst somit nicht nur eine in ihrer Größe einstellbare universelle Schutzkralle und ihre unmittelbare Befestigung am Zugmittelantrieb sondern auch eine universelle Haltevorrichtung, die losgelöst von den geometrischen Gegebenheiten des Zugmittelantriebs einsetzbar ist.

Eine zusätzliche Möglichkeit ist gemäß einer Weiterbildung, dass die Basisplatte und/oder die Aufnahme mindestens ein Langloch und/oder eine Bohrung für mindestens einen ersten Haltebolzen aufweisen, über den die Aufnahme an der Basisplatte befestigbar ist, und die Aufnahme relativ zur Basisplatte stufenlos oder in Stufen verstellbar und festsetzbar ist. Die Basisplatte ist meist parallel zur Drehachse der Treibscheibe ausgerichtet, sodass die Aufnahme durch das Langloch in Bezug zu der Treibscheibe verschoben und befestigt werden kann. Dadurch ist zusätzlich zur Basisplatte auch die Aufnahme als zweites Glied der Haltevorrichtung verstellbar.

Ferner ist es vorteilhaft, dass die Aufnahme und/oder das Schiebeelement mindestens ein Langloch und/oder eine Bohrung für mindestens einen zweiten Haltebolzen aufweisen, über den das Schiebeelement an der Aufnahme befestigbar ist, und das Schiebeelement relativ zur Aufnahme stufenlos oder in Stufen verstellbar und festsetzbar ist. Dadurch wird die Verstellbarkeit des dritten Gliedes der Haltevorrichtung gewährleistet. Die drei Glieder lassen sich somit in allen drei rechtwinklig zueinander ausgerichteten Raumrichtungen verschieben und festsetzen.

Ausgehend von der Längsachse des Trägers, in deren Richtung die Basisplatte verstellbar ist, ist die Aufnahme in einer Richtung rechtwinklig zur Längsachse des Trägers und das Schiebeelement in einer Richtung rechtwinklig zur Verschieberichtung der Aufnahme verschiebbar. Bei entsprechender Dimensionierung der Verschiebewege, lässt sich die Schutzkralle ausgehend vom Träger oder dem Fundament an jeden beliebige Zugmittelantrieb anpassen.

Ergänzend ist es vorteilhaft, dass das Schiebeelement und/oder die Schutzkralle mindestens ein Langloch für einen dritten Haltebolzen und/oder mindestens eine Bohrung für einen Schwenkbolzen aufweisen, über den die Schutzkralle an dem Schiebeelement befestigbar ist, und die Schutzkralle gegenüber dem Schiebeelement schwenkbar verstellbar und festsetzbar ist. Dadurch kann das eigentliche, den Schutz bildende vierte Glied, nämlich die Schutzkralle, an den Verlauf der Zugmittel angepasst werden. Der Schwenkbolzen bildet eine Schwenkachse. In Umfangsrichtung um die Schwenkachse lässt sich die Schutzkralle durch den Haltebolzen festsetzen, der in einem teilkreisförmigen Langloch geführt ist. Neben der in Richtung der drei Raumkoordinaten translatorischen Verstellbarkeit ist durch die Möglichkeit des Verschwenkens ein vierter Freiheitsgrad geschaffen, der die universelle Einstellbarkeit an viele verschiedene Zugmittelantriebe gewährleistet.

Es ist in vorteilhafter Weise vorgesehen, dass die Schutzkralle zumindest zweiteilig ausgebildet ist, ein U-förmiges Querschnittsprofil mit zwei Flanken und mit einer Breite aufweist und das U-förmige Querschnittsprofil in seiner Breite verstellbar ausgebildet ist. Zugmittelantriebe unterscheiden sich im Durchmesser der Treibscheiben und in der Anzahl der Zugmittel, die nebeneinander auf einer Treibscheibe geführt werden. Mit zunehmender Anzahl der Zugmittel werden die Treibscheiben breiter. Die im Wesentlichen U-förmige Schutzkralle umschließt die Treibscheibe und die Zugmittel, wobei die beiden Flanken jeweils außen parallel zur Treibscheibe unmittelbar neben der Treibscheibe angeordnet werden. Durch die Verstellbarkeit der Breite der Schutzkralle, kann diese an unterschiedliche breite Treibscheiben angepasst werden. Je enger die Schutzkralle an der Treibscheibe und den Zugmitteln anliegt, desto sicherer ist die Schutzvorrichtung, sodass die Einstellbarkeit der Breite die Sicherheit der Schutzvorrichtung erhöht.

Von besonderer Bedeutung ist für die vorliegende Erfindung, dass die Position der Schutzkralle mit Bezug zu einer Drehachse der Treibscheibe in radialer Richtung, in axialer Richtung und/oder in Umfangsrichtung verstellbar ist. Die zuvor beschriebene viergliedrige Ausbildungsweise gewährleistet die notwendige universelle Verstellbarkeit.

Im Zusammenhang mit der erfindungsgemäßen Ausbildung und Anordnung ist es von Vorteil, dass das Schiebeelement eine im Wesentlichen L-förmige Grundform mit einem ersten Schenkel und einem zweiten Schenkel aufweist, wobei die Aufnahme am ersten Schenkel und die Schutzkralle am zweiten Schenkel angeordnet werden kann. Die L-förmige Gestaltung hat den Vorteil, dass das Schiebeelement relativ kurz ausgebildet werden kann, da die Schutzkralle über den zweiten Schenkel neben der Verschiebeeinrichtung für die Aufnahme und nicht in Flucht der Verschiebeeinrichtung angeordnet werden kann. Die Länge des Schiebeelements wird somit ausschließlich durch die Länge der Langlöcher zur Verstellung an der Aufnahme in vertikaler Richtung festgelegt. Ferner hat die L-Form den wesentlichen Vorteil, dass die Basisplatte und die Aufnahme in radialer Richtung zur Drehachse der Treibscheibe in Bezug zur Schutzkralle versetzt angeordnet sind. Dadurch können die drei Glieder der Haltevorrichtung, nämlich die Aufnahme, das Schiebeelement und die Schutzkralle an die Kreisform der Treibscheibe angepasst werden. Die Basisplatte ragt in einer Richtung parallel zur Drehachse über den Träger hinaus und ist in radialer Richtung zur Drehachse vor der Treibscheibe angeordnet.

Vorteilhaft ist es auch, dass das Schiebeelement in einer ersten Position und in mindestens einer gegenüber der ersten Position um 180° gedrehten zweiten Position an der Aufnahme befestigbar ist. Dadurch wird erreicht, dass das gleiche Schiebeelement auf beiden gegenüberliegenden Seiten der Treibscheibe zum Einsatz kommen kann. Durch die L-Form bleibt die für diesen Wechsel erforderliche Symmetrie des Schiebeelements erhalten.

Außerdem ist es vorteilhaft, dass eine Flanke zumindest zwei verschiedene Montagestellen für die mittel- oder unmittelbare Montage an das Schiebeelement aufweist und/oder die Schutzkralle in mindestens vier um jeweils 90° versetzte Positionen über eine Montagestelle am Schiebeelement festsetzbar ist. Je nach Verlauf der Zugmittel und der Grö-ße des Durchmessers der Treibscheibe kann ein und dieselbe Schutzkralle von links oder von rechts an die Treibscheibe herangeführt und auch oberhalb oder unterhalb der Drehachse positioniert werden. Die Schutzvorrichtung kann somit in insgesamt acht verschiedenen Varianten montiert werden.

Eine weitere zusätzliche Möglichkeit ist gemäß einer Weiterbildung, dass die Schutzvorrichtung zusätzlich ein erstes Schutzblech aufweist, dass zumindest teilweise an die Schutzvorrichtung montierbar ist und das Schutzblech in einer Richtung parallel zur Drehachse zumindest teilweise vor der Schutzkralle und zumindest teilweise vor der Treibscheibe angeordnet werden kann. Dadurch wird erreicht, dass die Sicherheit der Schutzvorrichtung weiter erhöht wird, da auch der Bereich zwischen der Schutzkralle und der Treibscheibe durch das Schutzblech abgedeckt wird. Die Universalität bleibt erhalten, da das Schutzblech an der nachträglich anbringbare Schutzvorrichtung befestigt wird und die Abmessungen des Schutzblechs derart gewählt werden können, dass es an fast alle Größen von Treibscheiben passt.

Das Schutzblech ist in vorteilhafter Weise aus Gründen des Gewichtes und der einfachen Montage aus Lochblech gebildet, sodass die vorhandenen Löcher anstatt separate Bohrungen zum verschrauben oder vernieten verwendet werden können.

Ferner ist es vorteilhaft, dass zwei an einer Treibscheibe gegenüberliegend angeordnete Schutzvorrichtungen vorgesehen sind und die zweite Schutzvorrichtung ein zweites Schutzblech aufweist, dass zumindest an die Schutzvorrichtung montierbar ist und auch das zweite Schutzblech in einer Richtung parallel zur Drehachse zumindest teilweise vor der Schutzkralle und zumindest teilweise vor der Treibscheibe angeordnet ist. Zwei Schutzbleche haben den Vorteil, dass die gesamte Treibscheibe in dem stirnseitig relevanten Bereich abgedeckt werden kann.

Ergänzend ist es vorteilhaft, dass das Schutzblech an die Aufnahme und/oder an das Schiebeelement montierbar ist, wobei das Schutzblech eine erste Aussparung aufweist, in die die Aufnahme und/oder das Schiebeelement einführbar ist und/oder das Schutzblech auf die Schutzvorrichtung aufsetzbar ist. Die beiden, beidseitig der Treibscheibe angeordneten Schutzvorrichtungen dienen als Auflager für die beiden Schutzbleche, wobei die beiden Schutzbleche zu einem Gesamtschutzblech verbunden werden, das auf den beiden Schutzvorrichtungen aufliegt. Durch die erste Aussparung wird das gesamte Gewicht der Schutzbleche auf die Schutzvorrichtungen übertragen, sodass das Schutzblech leichter justiert werden kann und die Befestigung des Schutzblechs entsprechend kleiner dimensionierbar ist.

Es ist in vorteilhafter Weise vorgesehen, dass das Schutzblech eine zweite Aussparung aufweist, in der die Drehachse des Treibscheibe angeordnet werden kann und sich bei der Anordnung von zwei Schutzblechen die beiden zweiten Aussparungen im montierten Zustand der beiden Schutzbleche zumindest teilweise überdecken. Durch die zweite Aussparung wird erreicht, dass die beiden rechts und links angeordneten Schutzbleche überlappt werden können und dennoch eine Öffnung für die Welle der Treibscheibe zur Verfügung steht. Da es auf die Breite der dadurch gebildeten Öffnung im Bereich von Zentimetern nicht wesentlich ankommt, können gleiche Schutzbleche für verschiedene Durchmesser von Treibscheiben verwendet werden. Es bleibt nur zu beachten, dass die durch die beiden zweiten Aussparungen gebildete Öffnung zumindest breiter als die Welle der Treibscheibe ist.

Von besonderer Bedeutung ist für die vorliegende Erfindung, dass das Schutzblech zumindest teilweise rechtwinklig zur Drehachse bzw. vertikal angeordnet ist und im oberen Bereich eine Abdeckung aufweist, die parallel zur Drehachse bzw. horizontal angeordnet ist. Dadurch wird erreicht, dass der Schutz der Schutzvorrichtung in radialer Richtung zur Drehachse der Treibscheibe auf den oberen Bereich der Treibscheibe erweitert werden kann, der nach oben hin an den Bereich der Schutzkralle anschließt.

Hierzu ist es vorteilhaft, dass die Abdeckung als Abkantung oder als separat angebrachte Haube ausgebildet ist, wobei die Haube um eine Achse parallel zur Drehachse schwenkbar gelagert ist. Bei der Abkantung kann vorteilhaft das Schutzblech bei entsprechend größerer Dimensionierung benutzt werden. Die Haube lässt sich zusätzlich eine Prüfung der Seile zu.

Weitere Vorteile und Einzelheiten der Erfindung sind in den Patentansprüchen und in der Beschreibung erläutert und in den Figuren dargestellt. Es zeigt:
- Figur 1: eine perspektivische Darstellung eines Zugmittelantriebs mit einer Schutzvorrichtung;
- Figur 2: eine perspektivische Darstellung einer Schutzvorrichtung in einer ersten Position;
- Figur 3: eine perspektivische Darstellung einer Schutzvorrichtung in einer zweiten Position;
- Figur 4: eine Seitenansicht auf den Zugmittelantrieb gemäß Fig. 1;
- Figur 5 a - g: eine Darstellung der Schutzvorrichtung in acht verschiedenen Varianten.
- Figur 6: eine Seitenansicht von zwei Schutzvorrichtungen mit zwei Schutzblechen;
- Figur 7: eine vereinfachte Frontansicht gemäß Fig. 6;
- Figur 7a: eine schwenkbare Abdeckung gemäß Fig. 7.

In Fig. 1 ist eine Schutzvorrichtung 1 für einen Zugmittelantrieb 2 dargestellt. Der Zugmittelantrieb 2 weist im Wesentlichen eine Treibscheibe 2.1 mit einer Drehachse 2.3 auf, über die Zugmittel 9 laufen bzw. über die die Zugmittel 9 hauptsächlich reibschlüssig angetrieben werden. Die Zugmittel 9 sind als Stahlseile für einen nicht dargestellten Aufzug ausgebildet. Die Treibscheibe 2.1 ist über eine aus Gründen der Übersichtlichkeit nicht dargestellte Aufnahme zumindest teilweise auf einem Träger 2.2 gelagert. Über den Träger 2.2 werden die an der Treibscheibe 2.1 wirkenden Kräfte in ein nicht dargestelltes Fundament geleitet.

Die Stahlseile 9 umschlingen die Treibscheibe 2.1 in einem Winkelbereich zwischen 135° und 180°. Dabei stellt je nach Drehrichtung der Treibscheibe 2.1 die beiden Bereiche, in denen die Stahlseile 9 an die Treibscheibe 2.1 laufen können eine große Gefahrenquelle dar. In diesen Bereichen besteht erhöhte Verletzungs- und Unfallgefahr, da durch die Drehbewegung der Treibscheibe 2.1 Gegenstände selbsthemmend zwischen die Stahlseile 9 und die Treibscheibe 2.1 gefördert werden.

Die Gefahr wird durch eine Schutzvorrichtung 1 gemindert, die die beiden Gefahrenbereiche abdeckt und den Spalt zwischen der Schutzvorrichtung 1 und der Treibscheibe 2.1 minimiert. Hierzu ist beidseitig der Treibscheibe (2.1) eine im Wesentlichen U-förmige Schutzkralle 6, 6' vorgesehen, die die Stahlseile 9 und die Treibscheibe 2.1 U-förmig umschließt und mit äußerst wenig Spielraum an der Treibscheibe 2.1 anliegt.

Die Schutzvorrichtung 1, 1' ist wie in den Figuren dargestellt derart aufgebaut, dass diese einfach und schnell an zahlreiche unterschiedliche Treibscheiben 2.1 montierbar ist. Hierzu besteht die Schutzvorrichtung 1, 1' aus mindestens vier Gliedern, nämlich eine Basisplatte 3, 3', eine Aufnahme 4, 4', ein Schiebeelement 5, 5' und eine Schutzkralle 6, 6', die wie in Fig. 2 und 3 vergrößert dargestellt miteinander in Wirkverbindung stehen.

Die Basisplatte 3 wird als erstes Glied auf dem Träger 2.2 befestigt und ist in Richtung einer Längsachse 1T des Trägers 2.2 verschiebbar und an verschiedenen Positionen mit Hilfe von Haltebolzen 7 festsetzbar. Durch die Verschiebbarkeit der Basisplatte 3 kann die Schutzvorrichtung 1 an den Durchmesser einer Treibscheibe 2.1 angepasst werden.

Auf der Basisplatte 3 ist eine Aufnahme 4 vorgesehen, die an der Basisplatte 3 festgesetzt werden kann. Die Aufnahme 4 ist über mehrere in der Basisplatte 3 und in der Aufnahme 4 vorgesehene Langlöcher bzw. Bohrungen 3.1, 4.1 in einer Richtung rechtwinklig zur Längsachse 1T verschiebbar und mit Hilfe von Haltebolzen 7 in beliebiger Position festsetzbar.

An der Aufnahme 4 ist das Schiebeelement 5 vorgesehen, das an der Aufnahme 4 festgesetzt werden kann. Das Schiebeelement 5 ist über mehrere in der Aufnahme 4 und im Schiebeelement 5 vorgesehene Langlöcher 4.2, 5.1 in einer Richtung rechtwinklig zur Längsachse 1T und rechtwinklig zur Verschieberichtung der Aufnahme 4 in Bezug auf die Basisplatte 3 verschiebbar und mit Hilfe von Haltebolzen 7 in beliebiger Position festsetzbar.

Die L-förmige Ausbildung des Schiebeelements 5 hat den Vorteil, dass die Basisplatte 3 wie in Fig. 4 verdeutlicht in Richtung der Längsachse 1T des Trägers 2.2 vor der Treibscheibe 2.1 angeordnet und die Schutzvorrichtung 1 an die Kreisform der Treibscheibe 2.1 angepasst werden kann. Hierbei ist zusätzlich vorteilhaft, dass die Basisplatte 3 aufgrund ihrer Anordnung vor der Treibscheibe 2.1 ebenfalls die Verletzungs- und Unfallgefahr mindert.

Diese Ausbildungsform kann dadurch vereinfacht werden, dass anstatt der Langlöcher in einem der Glieder 3 bis 6 mehrere Bohrungen vorgesehen sind und die einzelnen Glieder 3 bis 6 entsprechend dem Abstand der Bohrungen zueinander gestuft versetzt werden können. Das Versetzen und das Verschieben ist im Sinne der Erfindung gleichgestellt.

An dem Schiebeelement 5 ist eine Schutzkralle 6 mit einem U-förmigen Querschnittsprofil vorgesehen, das zwei Flanken u1, u2 aufweist. Die Schutzkralle 6 kann über eine Montagestelle M1 an dem Schiebeelement 5 festgesetzt und verstellt werden kann. Die Schutzkralle 6 ist hierzu um einen in einer Bohrung 6.1 der Schutzkralle 6 und in dem Schiebeelement 5 vorgesehenen Schwenkbolzen 8 schwenkbar gelagert und über ein in dem Schiebeelement 5 vorgesehenes halbkreisförmiges Langloch 5.2 in einer beliebigen Schwenkposition mit Hilfe von einem in einer Bohrung 7.1 der Schutzkralle 6 vorgesehenen Haltebolzen 7 festsetzbar.

Somit ist die Schutzkralle 6 in drei zueinander rechtwinklig angeordneten Raumrichtungen translatorisch verstellbar und zusätzlich um eine der Raumachsen schwenkbar gelagert. Dadurch wird eine einfache Anpassung an verschiedene Treibscheiben 2.1 und entsprechende örtliche Gegebenheiten möglich.

Die universelle Einsetzbarkeit wird dadurch erhöht, dass die annähernd gleiche Schutzvorrichtung 1 auf beiden gegenüberliegenden Seiten der Treibscheibe 2.1 eingesetzt werden kann. Hierzu ist die Schutzvorrichtung 1 wie in Fig. 1 dargestellt in einer ersten Position P1 und in einer zweiten Position P2 einsetzbar. Dies wird dadurch erreicht, dass die symmetrisch aufgebauten Schutzkrallen 6, 6' eine erste und eine zweite Montagestelle M1 aufweisen. An der ersten Montagestelle M1 sind zwei Bohrungen 7.1 für den Haltebolzen 7 und eine dritte Bohrung 6.1 für den Schwenkbolzen 8 vorgesehen. Dadurch dass der Haltebolzen 7 in zwei verschiedenen Bohrungen 7.1 innerhalb des halbkreisförmigen Langlochs 5.2 angeordnet werden kann, kann die Schutzkralle 6 in mehreren Positionen bis zu 360° verdreht um den Schwenkbolzen 8 herum festgesetzt werden.

Entsprechend sind an der zweiten Montagestelle M2 auch insgesamt drei Bohrungen 6.2, 7.2 für die zweite Position P2 angeordnet. Die beiden Bohrungssätze sind jeweils in einer Flanke u1, u2 angeordnet.

Ferner können die wie in Fig. 1 dargestellten Basisplatten 3, 3', die Aufnahmen 4, 4' und die Schiebeelemente 5, 5' auf beiden Seiten der Treibscheibe 2.1 eingesetzt werden. Hierzu können die Schiebeelemente 5, 5' wie in Fig. 2 dargestellt jeweils um 180° versetzt an der Aufnahme 4 befestigt werden. Zwei gleiche Schiebeelemente 5, 5' mit entsprechenden Bohrungen und Langlöchern sind in einem weiteren, nicht dargestellten Ausführungsbeispiel vorgesehen.

Der flexible Einsatz der Schutzvorrichtung 1 wird zudem dadurch erhöht, dass die Schutzkralle 6 in ihrer Breite bS verstellbar ist, sodass der Abstand der beiden Flanken u1, u2 variiert. Wie in Fig. 2 dargestellt ist die U-förmige Schutzkralle 6 aus zwei miteinander verbundenen L-förmigen Profilen gebildet, die parallel zueinander verschiebbar ausgebildet sind. Dadurch kann wie in Fig. 4 und 5 verdeutlicht die Schutzkralle 6 an die Breite der Treibscheibe 2.1 angepasst werden.

In einem nicht dargestellten Ausführungsbeispiel ist es von wesentlichem Vorteil für die Erfindung, dass die Schutzkralle 6 an die Krümmung der Treibscheibe 2.1 in Umfangsrichtung zur Drehachse 2.3 angepasst wird. Hierbei können sowohl die beiden Flanken u1, u2 als auch das Verbindungselement der beiden Flanken u1, u2 an die Krümmung angepasst werden.

Anhand der Fig. 5a bis 5h wird die bezogen auf die möglichen Montagevarianten erreichte Universalität näher beschrieben. Ein und dieselbe Schutzvorrichtung 1 kann in insgesamt 8 Varianten montiert werden. Die Fig. 5a bis 5d zeigen die bezüglich einer Treibscheibe 2.1 vier linken Position und die Fig. 5e bis 5h die vier rechte Position der Schutzvorrichtung 1. In den Fig. 5a und 5c entsprechend 5e und 5g ist die Schutzkralle 6 oberhalb der Drehachse 2.3 der Treibscheibe 2.1 angeordnet. In den Fig. 5b und 5d entsprechend 5f und 5h unterhalb.

In Richtung der Drehachse 2.3 sind die Schutzvorrichtung 1 gemäß den Fig. 5a und 5b entsprechend 5e und 5f vor der Treibscheibe 2.1 und in den Fig. 5c und 5d entsprechend 5g und 5h hinter der Treibscheibe 2.1, da die Schutzkralle 6 entsprechend vor oder hinter dem Schiebeelement 5 angeordnet ist.

Details bezüglich der Befestigungen der Schutzkralle 6 am Schiebeelement 5, insbesondere das Langloch und die beiden Bohrungen 7.1 sind aufgrund der Übersichtlichkeit in Fig. 2 dargestellt.

In Fig. 6 ist die Anordnung von zwei Schutzvorrichtungen 1, 1' mit zwei Schutzblechen 10, 10' vereinfacht dargestellt. Das jeweilige Schutzblech 10' weist eine erste Aussparung 10.1' auf, mit der das Schutzblech 10' auf der Aufnahme 4' aufliegt. Ein Teil des Profils der Aufnahme 4' ist hierzu in die erste Aussparung 10.1' eingesteckt.

Die erste Aussparung 10.1 dient also dazu, das Schutzblech 10 auf die Aufnahme 4 aufzusetzen, sodass das Gewicht des Schutzbleches 10 durch die Schutzvorrichtung 1 getragen wird. Dadurch wird die Justierung des Schutzbleches 10 während der Montage und die Befestigung selbst aufgrund des nicht zu sichernden Eigengewichtes vereinfacht.

Durch die erste Aussparung 10.1 wird zudem eine wie in Fig. 7 dargestellte Lasche 10.4 an dem Schutzblech 10 gebildet, mit Hilfe derer das Schutzblech 10 an der Aufnahme 4 befestigt wird. Dadurch erfüllt die erste Aussparung 10.1 zwei Aufgaben gleichzeitig. Die Lasche 10.4 wird durch Abkanten eines Bereiches des Schutzbleches 10 erzeugt und ist parallel versetzt zur Hauptfläche des Schutzblechs 10 angeordnet.

Das Schutzblech 10 weist eine zweite Aussparung 10.2 auf, durch die Freiraum für die Welle der Treibscheibe 2.1 geschaffen wird. Die Größe der zweiten Aussparung 10.2 ist so dimensioniert, dass das gleiche Schutzblech 10 bei Treibscheiben 2.1 mit verschieden großen Durchmessern verwendet werden kann. Bei der vorstehend beschriebenen Verwendung von zwei Schutzblechen 10, 10', die oberhalb der Drehachse 2.3 überlappen, wird durch die erfindungsgemäße Ausbildung der Freiraum für die Welle der Treibscheibe 2.1 aufrecht erhalten. Die beiden Schutzbleche 10, 10' werden in dem Bereich, in dem sie sich überlappen aneinander gefügt und liegen als Gesamtschutzblech auf den beiden Aufnahmen 4, 4' auf. Die zweite Aufnahme 4' ist in Fig. 6 nicht dargestellt.

Das Schutzblech 10 ist aus Lochblech gebildet. Die Löcher sind in verschiedenen Bereichen des Schutzblechs 10 andeutungsweise dargestellt. Die Befestigung des Schutzblechs 10 erfordert somit keine separaten Bohrungen, da die Löcher Verwendung finden. Die beiden Schutzbleche 10, 10' sind parallel zur Treibscheibe 2.1 vertikal ausgerichtet und schützen somit in Richtung der Drehachse 2.3 vor möglichen Gefahren. Entsprechend ist sowohl die Haltevorrichtung H als auch die Schutzkralle 6 sowie die Treibscheibe 2.1 hinter dem Schutzblech 10 angeordnet.

In Fig. 7 wird diese Reihenfolge der Anordnung noch einmal vereinfacht dargestellt. Die einzelnen Bauteile sind aus Gründen der Übersicht beabstandet voneinander dargestellt. Zusätzlich zu der vertikalen Anordnung des Schutzblechs 10 ist eine als Abdeckung ausgebildete Abkantung 10.3 im oberen Bereich vorgesehen, die einen horizontalen Bereich des Schutzblechs 10 bildet. Durch diese Abkantung 10.3 wird in radialer Richtung zur Treibscheibe 2.1 der Bereich oberhalb der Schutzkralle 6 geschützt.

Die Abdeckung kann wie in Fig. 7a dargestellt als separat angebrachte Haube 10.3 ausgebildet sein. Die Haube 10.3 ist um eine Achse 10.5 parallel zur Drehachse 2.3 schwenkbar gelagert. Die Haube 10.3 lässt zusätzlich eine Prüfung der Seile zu, wenn sie von der horizontalen in die vertikale Position geöffnet wird.

## Patentansprüche

1. Schutzvorrichtung (1) für den Ein- oder Auslaufbereich eines Zugmittels (9) an einer Treibscheibe (2.1) oder Umlenkrolle eines an einem Träger (2.2) gelagerten Zugmittelantriebs (2), mit einer Schutzkralle (6), wobei die Schutzkralle (6) über eine Haltevorrichtung (H) gelagert ist,
**dadurch gekennzeichnet,**
**dass** die Haltevorrichtung (H)
a) mindestens eine an dem Träger (2.2) versetz- und/oder verschiebbar anzuordnende Basisplatte (3),
b) mindestens eine an der Basisplatte (3) versetz- und/oder verschiebbar angeordnete Aufnahme (4) und
c) mindestens ein an der Aufnahme (4) versetz- und/oder verschiebbar angeordnetes Schiebeelement (5) aufweist, wobei die Schutzkralle (6) mittel- oder unmittelbar am Schiebeelement (5) schwenk- und/oder versetzbar angeordnet ist.

2. Vorrichtung nach Anspruch 1,
**dadurch gekennzeichnet,**
**dass** die Basisplatte (3) mindestens in Richtung einer Längsachse (1T) des Trägers (2.2) versetz- und/oder verschiebbar gelagert und festsetzbar ist.

3. Vorrichtung nach Anspruch 1 oder 2,
**dadurch gekennzeichnet,**
**dass** die Basisplatte (3) und/oder die Aufnahme (4) mindestens ein Langloch (3.1) und/oder eine Bohrung (4.1) für mindestens einen ersten Haltebolzen (7) aufweisen, über den die Aufnahme (4) an der Basisplatte (3) befestigbar ist, und die Aufnahme (4) relativ zur Basisplatte (3) stufenlos oder in Stufen verstellbar und festsetzbar ist.

4. Vorrichtung nach einem der vorhergehenden Ansprüche,
**dadurch gekennzeichnet,**
**dass** die Aufnahme (4) und/oder das Schiebeelement (5) mindestens ein Langloch (4.2, 5.1) und/oder eine Bohrung für mindestens einen zweiten Haltebolzen (7) aufweisen, über den das Schiebeelement (5) an der Aufnahme (4) befestigbar ist, und das Schiebeelement (5) relativ zur Aufnahme (4) stufenlos oder in Stufen verstellbar und festsetzbar ist.

5. Vorrichtung nach einem der vorhergehenden Ansprüche,
**dadurch gekennzeichnet,**
**dass** das Schiebeelement (5) und/oder die Schutzkralle (6) mindestens ein Langloch (5.2) für einen dritten Haltebolzen (7) und/oder mindestens eine Bohrung (6.1) für einen Schwenkbolzen (8) aufweisen, über den die Schutzkralle (6) an dem Schiebeelement (5) befestigbar ist, und die Schutzkralle (6) gegenüber dem Schiebeelement (5) schwenkbar verstellbar und festsetzbar ist.

6. Vorrichtung nach einem der vorhergehenden Ansprüche,
**dadurch gekennzeichnet,**
**dass** die Schutzkralle (6) zumindest zweiteilig ausgebildet ist, ein U-förmiges Querschnittsprofil mit zwei Flanken (u1, u2) und mit einer Breite (bS) aufweist und das U-förmige Querschnittsprofil in seiner Breite (bS) verstellbar ausgebildet ist.

7. Vorrichtung nach einem der vorhergehenden Ansprüche,
**dadurch gekennzeichnet,**
**dass** die Position der Schutzkralle (6) mit Bezug zu einer Drehachse (2.3) der Treibscheibe (2.1) in radialer Richtung und/oder in Umfangsrichtung verstellbar ist.

8. Vorrichtung nach einem der vorhergehenden Ansprüche,
**dadurch gekennzeichnet,**
**dass** das Schiebeelement (5) eine im Wesentlichen L-förmige Grundform mit einem ersten Schenkel (5.3) und einem zweiten Schenkel (5.4) aufweist, wobei die Aufnahme (4) am ersten Schenkel (5.3) und die Schutzkralle (6) am zweiten Schenkel (5.4) angeordnet werden kann.

9. Vorrichtung nach einem der vorhergehenden Ansprüche,
**dadurch gekennzeichnet,**
**dass** das Schiebeelement (5) in einer ersten Position (P1) und in mindestens einer gegenüber der ersten Position (P1) um 180° gedrehten zweiten Position (P2) an der Aufnahme (4) befestigbar ist.

10. Vorrichtung nach einem der Ansprüche 6 bis 10,
**dadurch gekennzeichnet,**
**dass** eine Flanke (u1, u2) zumindest zwei verschiedene Montagestellen (M1, M2) für die mittel- oder unmittelbare Montage an das Schiebeelement (5) aufweist und/oder die Schutzkralle (6) in mindestens vier um jeweils 90° versetzte Positionen über eine Montagestelle (M1, M2) am Schiebeelement (5) festsetzbar ist.

11. Vorrichtung nach einem der vorhergehenden Ansprüche,
**dadurch gekennzeichnet,**
**dass** die Schutzvorrichtung (1) zusätzlich ein erstes Schutzblech (10) aufweist, das zumindest teilweise an die Schutzvorrichtung (1) montierbar ist, und das Schutzblech (10) in einer Richtung parallel zur Drehachse (2.3) zumindest teilweise vor der Schutzkralle (6) und zumindest teilweise vor der Treibscheibe (2.1) angeordnet werden kann.

12. Vorrichtung nach Anspruch 11,
**dadurch gekennzeichnet,**
**dass** zwei an einer Treibscheibe (2.1) gegenüberliegend angeordnete Schutzvorrichtungen (1, 1') vorgesehen sind und die zweite Schutzvorrichtung (1') ein zweites Schutzblech (10') aufweist, das zumindest an die Schutzvorrichtung (1') montierbar ist, und auch das zweite Schutzblech (10') in einer Richtung parallel zur Drehachse (2.3) zumindest teilweise vor der Schutzkralle (6') und zumindest teilweise vor der Treibscheibe (2.1) angeordnet ist.

13. Vorrichtung nach einem der Ansprüche 11 und 12,
**dadurch gekennzeichnet,**
**dass** das Schutzblech (10) an die Aufnahme (4) und/oder an das Schiebeelement (5) montierbar ist, wobei das Schutzblech (10) eine erste Aussparung (10.1) aufweist, in die die Aufnahme (4) und/oder das Schiebeelement (5) einführbar ist, und/oder das Schutzblech (10) auf die Schutzvorrichtung (1) aufsetzbar ist.

14. Vorrichtung nach Anspruch 13,
**dadurch gekennzeichnet,**
**dass** das Schutzblech (10) eine zweite Aussparung (10.2) aufweist, in der die Drehachse (2.3) der Treibscheibe (2.1) angeordnet werden kann und sich bei der Anordnung von zwei Schutzblechen (10, 10') die beiden zweiten Aussparungen (10.2, 10.2') im montierten zustand der beiden Schutzbleche (10, 10') zumindest teilweise überdecken.

15. Vorrichtung nach Anspruch 14,
**dadurch gekennzeichnet,**
**dass** das Schutzblech (10) zumindest teilweise rechtwinklig zur Drehachse (2.3) bzw. vertikal angeordnet ist und im oberen Bereich eine Abdeckung (10.3) aufweist, die parallel zur Drehachse (2.3) bzw. horizontal angeordnet ist.

16. Vorrichtung nach Anspruch 15,
**dadurch gekennzeichnet,**
**dass** die Abdeckung (10.3) als Abkantung oder als separat angebrachte Haube ausgebildet ist, wobei die Haube um eine Achse parallel zur Drehachse (2.3) schwenkbar gelagert ist.

## Claims

1. A protection device (1) for the run-in or run-out area of a traction mechanism (9) on a traction sheave (2.1) or deflection pulley of a traction mechanism drive (2) which is supported on a bearer (2.2), with a protection claw (6), wherein the protection claw (6) is supported by means of a carrying device (H),
**characterized in that**
the carrying device (H) comprises
a) at least one base plate (3) which is to be arranged on the bearer (2.2) in such a manner that it can be displaced and/or moved
b) at least one retainer (4) which is arranged on the base plate (3) in such a manner that it can be displaced and/or moved, and
c) at least one slide element (5) which is arranged on the retainer (4) in such a manner that it can be displaced and/or moved, wherein the protection claw (6) is arranged directly or indirectly on the slide element (5) in such a manner that it can be pivoted and/or displaced.

2. A device according to claim 1,
**characterized in that**
the base plate (3) is supported in such a manner that it can be displaced and/or moved and fastened at least in one direction of a longitudinal axis (1T) of the bearer (2.2).

3. A device according to either of claims 1 or 2,
**characterized in that**
the base plate (3) and/or the retainer (4) comprise at least one elongated hole (3.1) and/or a drill hole (4.1) for at least one first retaining bolt (7), by means of which the retainer (4) can be affixed to the base plate (3), and the retainer (4) is adjustable and can be fastened relative to the base plate (3) either continuously or in stages.

4. A device according to any one of the preceding claims,
**characterized in that**
the retainer (4) and/or the slide element (5) comprise at least one elongated hole (4.2, 5.1) and/or a drill hole for at least one second retaining bolt (7), by means of which the slide element (5) can be affixed to the retainer (4), and that the slide element (5) is adjustable and can be fastened relative to the retainer (4) either continuously or in stages.

5. A device according to any one of the preceding claims,
**characterized in that**
the slide element (5) and/or the protection claw (6) comprise at least one elongated hole (5.2) for a third retaining bolt (7) and/or at least one drill hole (6.1) for a pivot bolt (8), by means of which the protection claw (6) is affixable to the slide element (5), and that the protection claw (6) is adjustable in relation to the slide element (5) in such a manner that it can be pivoted and fastened.

6. A device according to any one of the preceding claims,
**characterized in that**
the protection claw (6) is designed in at least two sections, that it comprises a U-shaped cross-section profile with two flanks (u1, u2) and with one width (bS), and that the U-shaped cross-section profile is designed so that it is adjustable in its width (bS).

7. A device according to any one of the preceding claims,
**characterized in that**
the position of the protection claw (6) is adjustable in relation to a rotational axis (2.3) of the traction sheave (2.1) in the radial direction and/or in the circumference direction.

8. A device according to any one of the preceding claims,
**characterized in that**
the slide element (5) comprises an essentially L-shaped basic form with a first limb (5.3) and a second limb (5.4), wherein the retainer (4) can be arranged on the first limb (5.3), and the protection claw (6) can be arranged on the second limb (5.4).

9. A device according to any one of the preceding claims,
**characterized in that**
the slide element (5) is affixable in one first position (P1) and in at least one second position (P2) on the retainer (4) which is rotated by 180° in relation to the first position (P1).

10. A device according to any one of claims 6 to 10,
**characterized in that**
one flank (u1, u2) comprises at least two different mounting sites (M1, M2) for indirect or direct mounting to the slide element (5), and/or that the protection claw (6) can be fastened to the slide element (5) by means of a mounting site (M1, M2) in at least four positions which are offset by 90° respectively.

11. A device according to any one of the preceding claims,
**characterized in that**
the protection device (1) additionally comprises a first guard plate (10) which can be mounted at least in sections to the protection device (1), and that the guard plate (10) can be arranged at least in sections in front of the protection claw (6) and at least in sections in front of the traction sheave (2.1) in a direction which runs parallel to the rotational axis (2.3).

12. A device according to claim 11,
**characterized in that**
two protection devices (1, 1') are provided which are arranged opposite on a traction sheave (2.1), and that the second protection device (1') comprises a second guard plate (10') which can at least be mounted to the protection device (1'), and the second guard plate (10') is also arranged at least in sections in front of the protection claw (6') and at least in sections in front of the traction sheave (2.1) in a direction which runs parallel to the rotational axis (2.3).

13. A device according to either of claims 11 or 12,
**characterized in that**
the guard plate (10) can be mounted to the retainer (4) and/or to the slide element (5), wherein the guard plate (10) comprises a first recess (10.1) into which the retainer (4) and/or the slide element (5) can be guided and/or the guard plate (10) can be placed onto the protection device (1).

14. A device according to claim 13,
**characterized in that**
the guard plate (10) comprises a second recess (10.2), in which the rotational axis (2.3) of the traction sheave (2.1) can be arranged, and that with the arrangement of two guard plates (10, 10'), the two second recesses (10.2, 10.2') overlap at least in sections when the two guard plates (10, 10') are mounted.

15. A device according to claim 14,
**characterized in that**
the guard plate (10) is arranged at least partially at right-angles to the rotational axis (2.3) or vertically, and comprises in its upper section a covering (10.3) which is arranged parallel to the rotational axis (2.3) or horizontally.

16. A device according to claim 15,
**characterized in that**
the covering (10.3) is designed as a fold or as a hood which is separately attached, wherein the hood is supported around an axis which runs parallel to the rotational axis (2.3) in such a manner that it can be pivoted.

## Revendications

1. Dispositif de protection (1) pour les zones d'entrée ou de sortie d'un moyen de traction (9) sur une poulie de traction (2.1) ou sur une poulie de renvoi d'un entraînement de moyen de traction (2) monté sur un support (2.2), avec un sabot de protection (6), le sabot de protection (6) étant monté sur un dispositif de retenue (H),
**caractérisé en ce que**
le dispositif de retenue (H) présente
a) au moins une plaque de base (3) devant être disposée sur le support (2.2) de façon déplaçable et/ou coulissante,
b) au moins un élément d'accueil (4) devant être disposé sur la plaque de base (3) de façon déplaçable et/ou coulissante et
c) au moins un élément coulissant (5) devant être disposé sur l'élément d'accueil (4) de façon déplaçable et/ou coulissante, le sabot de protection (6) étant disposé de façon pivotante et/ou déplaçable directement ou indirectement sur l'élément coulissant (5).

2. Dispositif selon la revendication 1,
**caractérisé en ce que**
la plaque de base (3) est montée et fixable de façon déplaçable et/ou coulissante au moins en direction d'un axe longitudinal (IT) du support (2.2).

3. Dispositif selon les revendications 1 ou 2,
**caractérisé en ce que**
la plaque de base (3) et/ou l'élément d'accueil (4) présentent au moins un trou oblong (3.1) et/ou un alésage (4.1) pour au moins un premier boulon de retenue (7), par lequel l'élément d'accueil (4) est fixable à la plaque de base (3), et **en ce que** l'élément d'accueil (4) est ajustable et fixable de façon continue ou par pas relativement à la plaque de base (3).

4. Dispositif selon l'une des revendications précédentes,
**caractérisé en ce que**
l'élément d'accueil (4) et/ou l'élément coulissant (5) présentent au moins un trou oblong (4.2, 5.1) et/ou un alésage pour au moins un deuxième boulon de retenue (7), par lequel l'élément coulissant (5) est fixable sur l'élément d'accueil (4), et **en ce que** l'élément coulissant (5) est ajustable et fixable de façon continue ou par pas relativement à l'élément d'accueil (4).

5. Dispositif selon l'une des revendications précédentes,
**caractérisé en ce que**
l'élément coulissant (5) et/ou le sabot de protection (6) présentent au moins un trou oblong (5.2) pour un troisième boulon de retenue (7) et/ou au moins un alésage (6.1) pour un boulon de pivotement (8), par lequel le sabot de protection (6) est fixable sur l'élément coulissant (5), et **en ce que** le sabot de protection (6) est ajustable et fixable de façon pivotante relativement à l'élément coulissant (5).

6. Dispositif selon l'une des revendications précédentes,
**caractérisé en ce que**
le sabot de protection (6) est formé au moins en deux parties, **en ce qu'**il présente un profil transversal en U avec deux flancs (u1, u2) et avec une largeur (bS), et **en ce que** le profil transversal soit formé de façon ajustable dans sa largeur (bS).

7. Dispositif selon l'une des revendications précédentes,
**caractérisé en ce que**
la position du sabot de protection (6) relativement à un axe de rotation (2.3) de la poulie de traction (2.1) est ajustable en direction radiale et/ou en direction périphérique.

8. Dispositif selon l'une des revendications précédentes,
**caractérisé en ce que**
l'élément coulissant (5) présente une forme de base essentiellement en L avec un premier côté (5.3) et un deuxième côté (5.4), l'élément d'accueil (4) pouvant être disposé sur le premier côté (5.3) et le sabot de protection (6) sur le deuxième côté (5.4).

9. Dispositif selon l'une des revendications précédentes,
**caractérisé en ce que**
l'élément coulissant (5) est fixable sur l'élément d'accueil (4) dans une première position (P1) et dans au moins une deuxième position (P2) pivotée de 180° relativement à la première position (P1).

10. Dispositif selon l'une des revendications 6 à 10,
**caractérisé en ce que**
un flanc (u1, u2) présente au moins deux emplacements de montage (M1, M2) différents pour le montage direct ou indirect sur l'élément coulissant (5) et/ou que le sabot de protection (6) soit fixable sur l'élément coulissant (5) par un emplacement de montage (M1, M2) dans au moins quatre positions décalées respectivement de 90°.

11. Dispositif selon l'une des revendications précédentes,
**caractérisé en ce que**
le dispositif de protection (1) présente en plus une première tôle de protection (10), laquelle est montable au moins partiellement sur le dispositif de protection (1), et **en ce que** la tôle de protection (10) peut être disposée au moins partiellement devant le sabot de protection (6) et au moins partiellement devant la poulie de traction (2.1), dans une direction parallèle à l'axe de rotation (2.3).

12. Dispositif selon la revendication 11,
**caractérisé en ce que**
deux dispositifs de protection (1, 1') disposés l'un en face de l'autre sur une poulie de traction (2.1) sont prévus et **en ce que** le deuxième dispositif de protection (1') présente une deuxième tôle de protection (10'), laquelle est montable au moins sur le dispositif de protection (1') et **en ce que** la deuxième tôle de protection (10') aussi est disposée au moins partiellement devant le sabot de protection (6') et au moins partiellement devant la poulie de traction (2.1), dans une direction parallèle à l'axe de rotation (2.3).

13. Dispositif selon l'une des revendications 11 et 12,
**caractérisé en ce que**
la tôle de protection (10) est montable sur l'élément d'accueil (4) et/ou sur l'élément coulissant (5), la tôle de protection (10) présentant un premier évidement (10.1) dans lequel l'élément d'accueil (4) et/ou l'élément coulissant (5) sont insérables, et/ou la tôle de protection (10) étant plaçable sur le dispositif de protection (1).

14. Dispositif selon la revendication 13,
**caractérisé en ce que**
la tôle de protection (10) présente un second évidement (10.2), dans lequel l'axe de rotation (2.3) de la poulie de traction (2.1) peut être placé et **en ce que**, sur l'arrangement avec deux tôles de protection (10, 10'), les deux évidements seconds (10.2, 10.2') se chevauchent au moins partiellement dans l'état monté des deux tôles de protection (10, 10').

15. Dispositif selon la revendication 14,
**caractérisé en ce que**
la tôle de protection (10) est disposée au moins partiellement perpendiculairement relativement à l'axe de rotation (2.3) ou encore verticalement et présente dans la partie supérieure un cache (10.3), lequel est disposé parallèlement à l'axe de rotation (2.3) ou encore horizontalement.

16. Dispositif selon la revendication 15,
**caractérisé en ce que**
le cache (10.3) est formé comme pliage ou comme avancée placée séparément, l'avancée étant montée de façon pivotable sur un axe parallèle à l'axe de rotation (2.3).
